# EUROPÄISCHE PATENTSCHRIFT

(11) **EP 1 155 843 B1**
(45) Veröffentlichungstag und Bekanntmachung des Hinweises auf die Patenterteilung: **09.11.2005**
(21) Anmeldenummer: 01110542.6
(22) Anmeldetag: 28.04.2001
(51) Int. Cl.: B41F 31/30

(54) **Vorrichtung zum Einstellen einer Auftragwalze am Plattenzylinder einer Druckmaschine**
Device for adjusting a form roller to the plate cylinder of a printing press
Dispositif pour ajuster un rouleau toucheur par rapport au cylindre porte-plaque d'une machine à imprimer

(30) Priorität: 15.05.2000 DE 10023605
(43) Veröffentlichungstag der Anmeldung: 21.11.2001
(73) Patentinhaber: MAN Roland Druckmaschinen AG, 63075 Offenbach (DE)
(72) Erfinder: Hummel, Peter, 63069 Offenbach (DE); Ortner, Robert, 63755 Alzenau (DE)
(74) Vertreter: Stahl, Dietmar

(56) Entgegenhaltungen:
- CH-A- 423 827
- FR-A- 2 345 297
- US-A- 3 448 686

## Beschreibung

Die Erfindung betrifft eine Vorrichtung zum Einstellen einer Auftragwalze am Plattenzylinder einer Druckmaschine, wobei die Auftragwalze in Schwenkarmen gelagert ist, die um die Achse einer der Auftragwalze vorgeordneten Reibwalze schwenkbar, mittels Exzenterlagern gegenüber der Achse der Reibwalze einstellbar und mittels Federkraft an einstellbare Anschläge zur Festlegung der Anstellposition der Auftragwalze am Plattenzylinder andrückbar sind.

Eine derartige Vorrichtung nach dem Oberbegriff des Anspruchs 1 ist in der US 3 448 686 offenbart.

Bei einer Vorrichtung der angegebenen Art wird die Auftragwalze durch Einstellen der Exzenterlager zur Reibwalze und durch Einstellung der Anschläge zum Plattenzylinder eingestellt. Bei einer Durchmesserveränderung der Auftragwalze, z.B. infolge Verschleiß, muß die Beistellung der Auftragwalze zur Reibwalze und ihre Beistellung zum Plattenzylinder durch Änderung der beiden vorgenannten Einstellungen korrigiert werden.

Der Erfindung liegt die Aufgabe zugrunde, bei einer Vorrichtung der eingangs genannten Art die z.B. bei einer Durchmesseränderung der Auftragwalze erforderliche Einstellung der Beistellung der Auftragwalze zur Reibwalze und zum Plattenzylinder zu vereinfachen.

Diese Aufgabe wird erfindungsgemäß dadurch gelöst, daß die einstellbaren Anschläge sich über einen Stellbereich erstreckende Anschlagflächen und an diesen abstützbare Anschlagnocken haben und daß die Lage und Gestalt der Anschlagflächen so bemessen sind, daß sich bei einer Korrektur des Achsabstands zwischen der Auftragwalze und der Reibwalze durch Verstellen der Exzenterlager die Abstützstelle der Anschlagnocken auf den Abstützflächen derart ändert, daß eine entsprechende Korrektur des Achsabstands zwischen der Auftragwalze und dem Plattenzylinder erfolgt.

Bei der erfindungsgemäßen Vorrichtung ist zum Ausgleich einer Durchmesseränderung der Auftragwalze nur noch die Beistellung zur Reibwalze zu korrigieren. Durch diese Korrektur stellt sich automatisch auch die ursprüngliche Beistellung der Auftragwalze zum Plattenzylinder ein. Eine Einstellung der verstellbaren Anschläge ist nur bei der ersten Grundeinstellung oder dann erforderlich, wenn eine andere Beistellung der Auftragwalze zum Plattenzylinder gewählt wird.

Nach einem weiteren Vorschlag der Erfindung kann vorgesehen sein, daß die Anschlagflächen an Anschlagelementen angeordnet sind, die zur Einstellung des Achsabstands zwischen der Auftragwalze und dem Plattenzylinder und/oder zur An- und Abstellung der Auftragwalze gegenüber dem Plattenzylinder verstellbar an dem Maschinengestell angebracht sind. In einer bevorzugten Ausgestaltung sind die Anschlagelemente jeweils in einer Geradführung verstellbar gelagert, wobei die Geradführungen Führungsschienen aufweisen, welche die Anschlagelemente tragen und die durch Stelleinrichtungen aus einer Grundstellung in eine Stellung bewegbar sind, in der die Auftragwalze von dem Plattenzylinder abgestellt ist. Bei dieser Ausgestaltung werden die Mittel zur Einstellung der Auftragwalze gegenüber dem Plattenzylinder auch dazu benutzt, um das An- und Abstellen der Auftragwalze zu bewirken. Dies trägt dazu bei, den Bauaufwand der Druckmaschine niedrig zu halten.

Nach einem weiteren Vorschlag der Erfindung kann auch vorgesehen sein, daß die Anschlagnocken an den Schwenkarmen angeordnet und zur Einstellung des Achsabstands zwischen der Auftragwalze und dem Plattenzylinder gegenüber den Schwenkarmen verstellbar sind. Bei einer solchen Lösung können die Anschlagflächen fest am Maschinengestell angeordnet oder auch an Anschlagelementen ausgebildet sein, wobei ein Verstellen der Anschlagelemente nur zum An- und Abstellen der Auftragwalze notwendig ist.

Die Erfindung wird nachfolgend anhand von Ausführungsbeispielen näher erläutert, die in der Zeichnung dargestellt sind. Es zeigen
- Figur 1: eine Axialansicht einer erfindungsgemäßen Vorrichtung mit verstellbaren Anschlagelementen und
- Figur 2: eine Axialansicht einer erfindungsgemäßen Vorrichtung mit verstellbaren Anschlagnocken.

Figur 1 zeigt zwei an einen Plattenzylinder 1 angestellte Auftragwalzen 2, 3 und eine diesen vorgeordnete Reibwalze 4. Die Auftragwalzen 2, 3 sind an ihren beiden Enden in Schwenkarmen 5 und 6 gelagert. Die Schwenkarme 5 sind um Exzenterbuchsen 7 und die Schwenkarme 6 um Exzenterbuchsen 8 schwenkbar. Die Exzenterbuchsen 7, 8 sind koaxial zur Reibwalze jeweils auf einer am Maschinengestell befestigten Lagerhülse 9 drehbar gelagert und können zur Einstellung ihrer Exzenterposition mittels nicht dargestellter, beispielsweise als Schneckenradverstellung ausgebildeter Stellvorrichtungen gegenüber der Lagerhülse 9 verdreht werden. An ihren freien Enden weisen die Schwenkarme 5, 6 durch achsparallele Zylinderstifte gebildete Anschlagnocken 10, 11 auf. Die Anschlagnocken 10, 11 liegen an Anschlagflächen 12, 13 an, die von Anschlagelementen 14, 15 gebildet sind. Die Anschlagelemente 14, 15 sind als langgestreckte Leisten ausgebildet und haben einen rechteckigen Querschnitt. Sie sind nebeneinander jeweils auf einer Führungsschiene 16 angeordnet und durch nicht näher dargestellte Mittel in Längsrichtung der Führungsschiene 16 an dieser verschiebbar geführt. An ihren benachbarten Enden weisen die Anschlagelemente 14, 15 sich in Längsrichtung erstreckende Gewindebohrungen 17 auf, in die an der Führungsschiene 16 nebeneinander drehbar gelagerte Stellschrauben 18 eingreifen. Mit Hilfe der Stellschrauben 18 läßt sich die Lage der Anschlagelemente 14, 15 in Längsrichtung einstellen. Die Führungsschiene 16 ruht auf Führungselementen 19, die aus im Maschinengestell befestigten Zylinderstiften bestehen. Das den Stellschrauben entgegengesetzte Ende der Führungsschiene 16 ist durch ein Drehgelenk 20 mit einem am Maschinengestell drehbar gelagerten zweiarmigen Hebel 21 verbunden. Das dem Drehgelenk 20 entgegengesetzte Ende des Hebels 21 ist durch ein Drehgelenk 22 mit der Kolbenstange 23 einer Betätigungseinrichtung 24, z.B. eines Stellmotors, Pneumatikzylinders oder Hubmagnets, verbunden, der schwenkbar am Maschinengestell gelagert ist. Die Schwenkarme 5, 6 werden von Druckfederelementen 25, 26, die schwenkbar am Maschinengestell gelagert sind, mit ihren Anschlagnocken 10, 11 gegen die Anschlagflächen 12, 13 gedrückt.

Bei der beschriebenen Vorrichtung wird die gewünschte Pressung zwischen den Auftragwalzen 2, 3 und der Reibwalze 4 durch Verstellen der Exzenterbuchsen 7, 8 eingestellt. Die Anstellung der Auftragwalzen 2, 3 an den Plattenzylinder 1 wird von der Lage der Anschlagflächen 12, 13 bestimmt, an welche die Schwenkarme 5, 6 mit ihren Anschlagnocken 10, 11 durch die Druckfederelemente 25, 26 angedrückt werden.

Durch Verstellen der Anschlagelemente 14, 15 mit Hilfe der Stellschrauben 18 wird die Anpressung der Auftragwalzen 2, 3 an den Plattenzylinder 1 individuell justiert. Dabei wird durch eine Verschiebung beispielsweise des Anschlagelements 14 in Richtung der Stellschraube 18 die Pressung verringert und in entgegengesetzter Richtung die Pressung erhöht. Bei dem Anschlagelement 15 ist die Bewegungsrichtung zur Erhöhung bzw. Erniedrigung der Pressung jeweils umgekehrt.

Erfordert eine Durchmesserverringerung der Auftragwalzen 2, 3 eine Korrektur der Beistellung zur Reibwalze 4 und zum Plattenzylinder 1, so genügt es durch Verstellen der Exzenterbuchsen 7, 8 die Beistellung der Auftragwalzen 2, 3 zur Reibwalze 4 zu korrigieren. Durch diese Korrektur werden die Schwenkarme 5, 6 um einen der Korrektur entsprechenden Betrag in Richtung der Reibwalze 4 verschoben, wodurch die Anschlagnocken 10, 11 sich von den bisherigen Abstützstellen auf den Anschlagflächen 12, 13 entfernen und durch die Druckfederelemente 25, 26 auf den Anschlagflächen 12, 13 gleitend soweit verschoben werden, bis sie wieder fest an diesen abgestützt sind. Hierbei rücken die Auftragwalzen 2, 3 etwas näher zusammen, wobei bedingt durch die Form und Lage der Anschlagflächen 12, 13 ihr Achsabstand zum Plattenzylinder 1 etwa um den gleichen Betrag abnimmt, um den der Achsabstand zur Reibwalze 4 durch Verstellen der Exzenterbuchsen 7, 8 verringert wird. Die Beistellung der Auftragwalzen 2, 3 zum Plattenzylinder 1 bedarf daher keiner zusätzlichen Korrektur durch Verstellen der Stellschrauben 18. Wird umgekehrt durch Verstellen der Exzenterbuchsen 7, 8 der Achsabstand der Aufteagwalzen 2, 3 zur Reibwalze 4 vergrößert, so vergrößert sich entsprechend auch der Achsabstand zum Plattenzylinder 1.

Zur Abstellung der Auftragwalzen 2, 3 vom Plattenzylinder 1 wird durch Betätigen des Betätigungseinrichtung 24 der Hebel 21 um einen definierten Betrag im Uhrzeigersinn verschwenkt. Hierdurch wird die Führungsschiene 16 von dem dem Drehgelenk 20 benachbarten Führungselement 19 abgehoben und gleichzeitig um einen bestimmten Betrag axial verschoben. Hierbei wirken die Anschlagelemente 14, 15 im Sinne einer Vergrößerung des Achsabstands der Auftragwalzen 2, 3 zum Plattenzylinder 1 auf die Anschlagnocken 10, 11 ein und stellen die Auftragwalzen 2, 3 vom Plattenzylinder 1 ab. Sollen die Auftragwalzen 2, 3 wieder an den Plattenzylinder 1 angestellt werden, so wird über die Betätigungseinrichtung 24 die Führungsschiene 16 wieder in ihre auf beiden Führungselementen 19 aufliegende Position zurückbewegt.

Bei dem in Figur 2 gezeigten Ausführungsbeispiel sind die an den Plattenzylinder 1 angestellten Auftragwalzen 2, 3 in gleicher Weise mittels Exzenterbuchsen 7, 8 gegenüber der Reibwalze 4 einstellbar, wie bei dem vorangegangenen Ausführungsbeispiel. Zur Einstellung des Abstands zum Plattenzylinder 1 sind hierbei jedoch an den Schwenkarmen 5, 6 Stellschrauben 27, 28 vorgesehen, die Gewindebohrungen in Ansätzen der Schwenkarme 5, 6 durchdringen. Mit als Anschlagnocken 10, 11 ausgebildeten, balligen Enden stützen sich die Stellschrauben 27, 28 an den Anschlagflächen 12, 13 der fest mit dem Maschinengestell verbundenen Anschlagelemente 14, 15 ab. Auch bei diesem Ausführungsbeispiel haben die Anschlagflächen 12, 13 eine solche Lage und eine solche Form, daß sich bei einer Korrektur der Beistellung der Auftragwalzen 2, 3 zur Reibwalze 4 eine entsprechende Korrektur der Beistellung der Auftragwalzen 2, 3 zum Plattenzylinder 1 ergibt. Soll das An- und Abstellen der Auftragwalzen 2, 3 gegenüber dem Plattenzylinder 1 auch bei diesem Ausführungsbeispiel mit Hilfe der Anschlagelemente 14, 15 erreicht werden, so können diese unabhängig voneinander in Umfangsrichtung des Plattenzylinders 1 bewegbar angeordnet sein.

## Patentansprüche

1. Vorrichtung zum Einstellen einer Auftragwalze am Plattenzylinder einer Druckmaschine, wobei die Auftragwalze in Schwenkarmen gelagert ist, die um die Achse einer der Auftragwalze vorgeordneten Reibwalze schwenkbar, mittels Exzenterlagern gegenüber der Reibwalze einstellbar und mittels Federkraft an einstellbare Anschläge zur Festlegung der Anstellposition der Auftragwalze am Plattenzylinder andrückbar sind, **dadurch gekennzeichnet, daß** die einstellbaren Anschläge sich über einen Stellbereich erstreckende Anschlagflächen (12, 13) und an diesen abstützbare Anschlagnocken (10, 11) haben und daß die Lage und Gestalt der Anschlagflächen (12, 13) so bemessen sind, daß sich bei einer Korrektur des Achsabstands zwischen der Auftragwalze (2, 3) und der Reibwalze (4) durch Verstellen der Exzenterlager die Abstützstelle der Anschlagnocken (10, 11) auf den Abstützflächen (12, 13) derart ändert, daß eine entsprechende Korrektur des Achsabstands zwischen der Auftragwalze (2, 3) und dem Plattenzylinder (1) erfolgt.

2. Vorrichtung nach Anspruch 1, **dadurch gekennzeichnet, daß** die Anschlagflächen (12, 13) an Anschlagelementen (14, 15) angeordnet sind, die zur Einstellung des Achsabstands zwischen der Auftragwalze (2, 3) und dem Plattenzylinder (1) und/oder zur An- und Abstellung der Auftragwalze (2, 3) in Bezug auf den Plattenzylinder (1) in ihrer Lage gegenüber dem Maschinengestell verstellbar sind.

3. Vorrichtung nach Anspruch 2, **dadurch gekennzeichnet, daß** die Anschlagelemente (14, 15) in einer Geradführung verstellbar gelagert sind.

4. Vorrichtung nach Anspruch 3, **dadurch gekennzeichnet, daß** die Geradführung eine Führungsschiene (16) aufweist, die gemeinsam mit den Anschlagelementen (14, 15) durch eine Stelleinrichtung aus einer Grundstellung in eine Stellung bewegbar ist, in der die Auftragwalze (2, 3) von dem Plattenzylinder (1) abgestellt ist.

5. Vorrichtung nach Anspruch 4, **dadurch gekennzeichnet, daß** die Führungsschiene (16) auf gestellfesten Führungselementen (19) gelagert ist und daß ein Ende der Führungsschiene (16) mit einem durch die Stelleinrichtung schwenkbaren Hebel (21) gelenkig verbunden ist.

6. Vorrichtung nach Anspruch 1, **dadurch gekennzeichnet, daß** die Anschlagnocken (10, 11) an den Schwenkarmen (5, 6) angeordnet und zur Einstellung des Achsabstands zwischen der Auftragwalze (2, 3) und dem Plattenzylinder (1) gegenüber den Schwenkarmen (5, 6) verstellbar sind.

## Claims

1. Device for setting an applicator roller on the plate cylinder of a printing machine, the applicator roller being mounted in pivoting arms which can be pivoted about the axis of a distributor roller preceding the applicator roller, can be set with respect to the distributor roller by means of eccentric bearings and can be pressed against adjustable stops by means of spring force in order to fix the throw-on position of the applicator roller on the plate cylinder, **characterized in that** the adjustable stops have stop faces (12, 13) extending over a range of adjustment and stop bosses (10, 11) supportable on the said stop faces, and **in that** the position and configuration of the stop faces (12, 13) are dimensioned such that, in the event of a correction of the centre distance between the applicator roller (2, 3) and the distributor roller (4), the supporting point of the stop bosses (10, 11) on the supporting faces (12, 13) changes as a result of the adjustment of the eccentric bearings, in such a way that a corresponding correction of the centre distance between the applicator roller (2, 3) and the plate cylinder (1) takes place.

2. Device according to Claim 1, **characterized in that** the stop faces (12, 13) are arranged on stop elements (14, 15) which are adjustable in their position with respect to the machine stand in order to set the centre distance between the applicator roller (2, 3) and the plate cylinder (1) and/or for the throw-on and throw-off of the applicator roller (2, 3) in relation to the plate cylinder (1).

3. Device according to Claim 2, **characterized in that** the stop elements (14, 15) are mounted adjustably in a straight-line guide.

4. Device according to Claim 3, **characterized in that** the straight-line guide has a guide rail (16) which can be moved together with the stop elements (14, 15) by an actuating means out of a basic position into a position in which the applicator roller (2, 3) is thrown off from the plate cylinder (1).

5. Device according to Claim 4, **characterized in that** the guide rail (16) is mounted on guide elements (19) fixed with respect to the stand, and **in that** one end of the guide rail (16) is connected in an articulated manner to a lever (21) pivotable by the actuating means.

6. Device according to Claim 1, **characterized in that** the stop bosses (10, 11) are arranged on the pivoting arms (5, 6) and are adjustable with respect to the pivoting arms (5, 6) in order to set the centre distance between the applicator roller (2, 3) and the plate cylinder (1).

## Revendications

1. Dispositif pour ajuster un rouleau coucheur sur le cylindre de plaque d'une machine d'impression, dans lequel le rouleau coucheur est monté dans des bras pivotants qui peuvent pivoter autour d'un axe d'un rouleau de friction monté avant le rouleau coucheur, qui sont ajustables par rapport au rouleau de friction au moyen de paliers excentrés et qui peuvent être pressés au moyen de la force de ressort sur des butées ajustables en vue de fixer la position d'application du rouleau coucheur contre le cylindre de plaque, **caractérisé en ce que** les butées ajustables présentent des surfaces de butée (12, 13) s'étendant sur une région de réglage et des cames de butée pouvant être supportées (10, 11) sur celles-ci, et **en ce que** la position et la forme des surfaces de butée (12, 13) sont dimensionnées de telle sorte que dans le cas d'une correction de la distance axiale entre le rouleau coucheur (2, 3) et le rouleau de friction (4) par réglage des paliers excentrés, la position de support des cames de butée (10, 11) sur les surfaces de support (12, 13) soit modifiée de telle sorte qu'il se produise une correction correspondante de la distance axiale entre le rouleau coucheur (2, 3) et le cylindre de plaque (1).

2. Dispositif selon la revendication 1, **caractérisé en ce que** les surfaces de butée (12, 13) sont disposées sur des éléments de butée (14, 15) dont la position par rapport au bâti de la machine peut être ajustée pour l'ajustement de la distance axiale entre le rouleau coucheur (2, 3) et le cylindre de plaque (1) et/ou pour l'application et l'enlèvement du rouleau coucheur (2, 3) par rapport au cylindre de plaque (1).

3. Dispositif selon la revendication 2, **caractérisé en ce que** les éléments de butée (14, 15) sont montés de manière déplaçable dans une coulisse droite.

4. Dispositif selon la revendication 3, **caractérisé en ce que** la coulisse droite présente un rail de guidage (16) qui peut être déplacé conjointement avec les éléments de butée (14, 15) par un dispositif de réglage d'une position de base dans une position dans laquelle le rouleau coucheur (2, 3) est enlevé du cylindre de plaque (1).

5. Dispositif selon la revendication 4, **caractérisé en ce que** le rail de guidage (16) est monté sur des éléments de guidage (19) fixés au bâti et **en ce qu'**une extrémité du rail de guidage (16) est connectée de manière articulée à un levier (21) pouvant pivoter sous l'effet du dispositif de réglage.

6. Dispositif selon la revendication 1, **caractérisé en ce que** les cames de butée (10, 11) sont disposées sur les bras pivotants (5, 6) et peuvent être déplacées par rapport aux bras pivotants (5, 6) pour l'ajustement de la distance axiale entre le rouleau coucheur (2, 3) et le cylindre de plaque (1).
